# EUROPÄISCHE PATENTSCHRIFT

(11) **EP 0 561 116 B1**
(45) Veröffentlichungstag und Bekanntmachung des Hinweises auf die Patenterteilung: **09.10.1996**
(21) Anmeldenummer: 93100835.3
(22) Anmeldetag: 21.01.1993
(51) Int. Cl.: E04D 12/00

(54) **Firstlatten-Befestigungsvorrichtung**
Fastening device for a ridge batten
Moyen de fixation pour une panne de faîtage

(30) Priorität: 20.03.1992 DE 9203765 U
(43) Veröffentlichungstag der Anmeldung: 22.09.1993
(73) Patentinhaber: Klöber, Johannes, D-58256 Ennepetal (DE)
(72) Erfinder:
(74) Vertreter: Rieder, Hans-Joachim, Dr.

(56) Entgegenhaltungen:
- DE-A- 3 437 974
- DE-B- 1 298 694
- DE-C- 3 918 390
- DE-U- 8 814 225
- FR-A- 2 542 787
- US-A- 2 620 705

## Beschreibung

Die Erfindung betrifft eine Firstlatten-Befestigungsvorrichtung in Form eines U-förmigen Schuhes, dessen U-Steg eine Firstlatten-Auflageplatte bildet und mit davon ausgehenden Nagelfüßen, deren Außenkanten fluchtend zu den U-Schenkel verlaufen und die zum Eintreiben in die Kopfenden der Sparren vorgesehen sind.

Für das Verbinden zweier Holzteile mit parallelen Eintreibflächen, beispielsweise für das Aufnageln von Paneelplatten auf tragenden Holzlatten sind aus der DE-A-3 437 974 und der DE-B-1 298 694 Krallenplatten mit gegenläufigen Eintreibspornen bekannt. Die zu verbindenden Holzteile sind unter Zwischenlegen der Krallenplatte aufeinander zu legen und die Sporne gleichzeitig beispielsweise durch Hammerschläge einzutreiben. Es ist dort nicht vorgesehen, eine Auflageplatte frei beabstandet über einer Eintreibfläche vorzusehen.

Aus der US-A-2 620 705 ist eine Vorrichtung bekannt, mit welcher im wesentlich aufeinander senkrechtstehende Holzverbindungen gesichert werden, wobei durch die Übereckverbindung mit aufeinander senkrechtstehenden Eintreibflächen ein Lösen einer solchen Holzverbindung beispielsweise durch Vibrationen kaum mehr möglich ist. Eine Auflageplatte, welche mit Nagelfüßen in Sparren derart einzutreiben ist, daß sie vorgebbar frei beabstandet dem Sparren als eine Firstlatten tragende Auflageplatte vorsteht, ist dort gleichfalls nicht vorgesehen.

Es ist aus der DE-C-3 918 390 bekannt, die Firstlatten-Auflageplatte aus einem etwa handtellergroßen Holzklotz zu bilden, in den ein doppelschenkliger, U-förmig gestalteter Nagelfuß von oben her eingetrieben ist. Der U-Steg des U-förmigen Nagelfußes verschwindet im Holzkorpus. Die so glatte Oberseite nimmt die Firstlatte auf. Letztere ist daran durch Nägel oder Schrauben gehaltert.

Aus der gattungsgemäßen DE-PS 31 06 740 ist es bekannt, die Auflageplatte in Form eines U-förmigen, nach oben hin öffnenden Schuhs zu gestalten. In diesen Schuh wird die Firstlatte eingelegt. Die U-Schenkel durchsetzende Befestigungselemente sichern die eingelegte Firstlatte. Die Nagelfüße werden alternativ von einem von der Unterseite der Auflageplatte ausgehenden Gabelstück oder einer zusammenhängenden, messerartigen Klinge gebildet. Die Schuhform erweist sich im Hinblick auf die in der Praxis auftretenden unterschiedlichen Breiten der Firstlatten als einschränkend; da überdies über die U-Schenkel quergerichtete Befestigungskräfte einwirken, die eine Verfälschung der Lage der Befestigungsvorrichtung mit sich bringen können, war nach anderen Lösungsformen zu suchen.

Aufgabe der Erfindung ist es daher, eine gattungsgemäße Befestigungsvorrichtung in herstellungstechnisch einfacher, gebrauchsvorteilhafterer Weise so auszubilden, daß man in der Firstlattenbreite frei ist, trotzdem aber eine Befestigungsmöglichkeit zwischen beiden Teilen (Firstlatte und Vorrichtung) gegeben ist, ohne auf klassische Befestigungsmittel zurückgreifen zu müssen.

Gelöst ist diese Aufgabe durch die im Anspruch 1 angegebene Erfindung.

Die Unteransprüche sind vorteilhafte Weiterbildungen der erfindungsgemäßen Firstlatten-Befestigungsvorrichtung.

Zufolge solcher Ausgestaltung ist eine zuordnungsgünstige, gebrauchsstabile Befestigungsvorrichtung für die im Stoßbereich zweier Holzsparren anzuordnende Firstlatte erzielt. Die klassischen Befestigungsmittel (Schrauben, Nägel etc.) entfallen. Konkret ist dazu so vorgegangen, daß die U-Schenkel von der Firstlatten-Auflageplatte entgegengesetzt gerichtet zu aufwärts gerichteten Spornen zum Eindringen in die Firstlatte ausgehen und die Nagelfüßen in ihrem Verlauf nach unten leicht divergieren.

Durch mehr oder weniger tiefes Eindringen solcher Sporne in die Firstlatte kann nun sogar oberhalb der Ebene der Auflageplatte in Art einer Feinjustierung eine höhenausgleichende Wirkung genutzt werden, dies zusätzlich zu der Grobeinstellung, die aus einem mehr oder weniger tiefen Eintreiben der Nagelfüße in die Kopfenden der Sparren herrührt. Eine baulich vorteilhafte Lösung liegt insofern vor, als die Sporne der Firstlatten-Auflageplatte materialeinheitlich angeformt sind durch Aufwärtsbiegen freigeschnittener Bereiche der metallenen Firstlatten-Auflageplatte. Um möglichst weit beabstandet liegende Sporne zu erhalten, befinden sich die die Sporne bildenden Freischnitte im Bereich der Randkanten der Firstlatten-Auflageplatte. Dies ist auch fertigungstechnisch insofern günstig, als bspw. bei Streifenmaterial nicht aus dem vollen gestanzt werden muß, da eine Längsseite der Sporne schon allein aufgrund der Grundform einer solchen Auflageplatte vorliegt. Es braucht also nur noch ein Freischnitt erzeugt zu werden. Weiter wird vorgeschlagen, daß die Nagelfüße kurz unterhalb der Firstlatten-Auflageplatte in einen divergierenden Verlauf übergehen. Das zieht die Kopfenden der Sparren zusammen. Hierdurch lassen sich ferner außer dem Nagelhaft auch noch vorteilhafte Spannkräfte erzeugen, ähnlich beim Eintreiben eines Nagels, den man kurz vor dem weiteren oder vollständigen Eintreiben noch einmal durch Hammerschlag leicht aus seiner Axialität bringt. Ein solcher Nagel sitzt dann beim völligen Eintreiben unter hoher Verankerungsspannung.

Weiter bringt die Erfindung einen Vorschlag von sogar eigenständiger Bedeutung dergestalt, daß Firstlatten-Auflageplatte, Sporne und Nagelfüße aus einem einzigen Stanzzuschnitt gefaltet sind. Dieser einteilige Aufbau erweist sich als besonders wirtschaftlich. Um dabei sogar relativ dünnwandiges Material einsetzen zu können, ergibt sich eine vorteilhafte Lösung durch Quersickung der Firstlatten-Auflageplatte und Längssickung der Nagelfüße. Das führt zu einer hohen Stabilisierung der hauptsächlich beanspruchten Partien der Firstlatten-Befestigungsvorichtung. In stürmischen Gebieten kann eine zusätzliche Sicherung angewandt werden durch einen die Firstlatte übergreifenden Halteschuh, der an der Firstlatten-Auflageplatte verrastet. Hierdurch ist der stärkeren Sogwirkung an den mit der Firstlatte verbundenen Firstabdeckungen Rechnung getragen. Eine vorteilhafte Konstruktion steht dabei darin, daß der Halteschuh als C-förmig profilierter Krallenhalter ausgebildet ist und sich mit seinen C-Krallen in Einkerbungen an der Außenseite des Nagelfußes bzw. der U-Schenkel der U-profilierten Firstlatten-Auflageplatte verkrallt. Solche Krallenhalter können einfach durch Ablängen eines das entsprechende Profil aufweisenden Leistenkörpers erzeugt werden. Eine in gleicher Weise sichernd wirkende Ausgestaltung ohne Hinzunahme des erwähnten Halteschuhes kann durch eine gezahnte oder gezackte Ausbildung der Sporne erreicht werden. Das erhöht desn Reibsitz solcher Sporne. Die Zahnung bzw. Zackung kann bis in eine widerhakenartige Struktur gehen. Schließlich ist noch eine vorteilhafte Ausgestaltung erreicht durch eine Ondulation der Sporne und/oder der Nagelfüße zumindest im freien Endbereich der Sporne und Füße. Dies bringt einen selbst größeren Belastungen standhaltenden Sitz der Firstlatten-Befestigungsvorrichtung.

Der Gegenstand der Erfindung ist nachstehend anhand zeichnerisch dargestellter Ausführungsbeispiele näher erläutert. Es zeigt:
- Fig. 1: einen Querschnitt durch den Firstbereich eines Daches, die Firstlatten-Befestigungsvorrichtung gemäß erstem Ausführungsbeispiel verkörpernd,
- Fig. 2: den Firstbereich in Längsansicht, ohne Dachlatten und ohne Fistabdeckung, wobei die Befestigungsvorrichtungen unterschiedliche Endhöhen der Sparren kompensieren,
- Fig. 3: die Befestigungsvorichtung in Perspektive,
- Fig. 4: die Draufsicht hierzu,
- Fig. 5: einen Stanzzuschnitt in teilweiser Wiedergabe mit materialsparend anschließendem zweiten Stanzzuschnitt,
- Fig. 6: eine Variante des Dornes, und zwar in Erstreckungsrichtung gewellt,
- Fig. 7: die Befestigungsvorrichtung gemäß zweitem Ausführungsbeispiel, in Perspektve, wobei die Dorne widerhakenartig gestaltet sind,
- Fig. 8: den zugehörigen Stanzzuschnitt,
- Fig. 9: eine Zusatzsicherung in Form eines Halteschuhes, als Krallenhalter fungierend, in Perspektive,
- Fig. 10: die vom Halteschuh zu übergreifende Firstlatte, ebenfalls in Perspektive und
- Fig. 11: in Perspektive ein drittes Ausführungsbeispiel der Firstlatten-Befestigungsvorrichtung, die Einkerbungen an der Außenseite der Nagelfüße wiedergebend.

Zum First eines nur in seinem Oberbereich dargestellten Dachstuhles hin konvergierende Sparren 1 ruhen mit ihren Kopfenden 2 auf einem horizontal durchlaufenden Pfettenbalken 3.

Unter Zwischenlage einer Dachhaut sind die Oberseiten der Sparren 1 mit horizontal verlaufenden Dachlatten 4 und quer dazu liegenden Konterlatten 5 besetzt. Die Dachlatten 4 tragen einander überlappend eingehängte Dacheindeckungsplatten 6. Dachlatten 4, Konterlatten 5 und Dacheindeckungsplatten 6 enden unter Belassung eines sogenannten Firstraumes 7 beabstandet zueinander. Letzterer wird von domartig quergewölbten Firstabdeckungen 8 überfangen. Zur Abdichtung des Dachinnenraumes, insbesondere Firstraumes 7 ist ein zugleich eine Entlüftung des Dachinnenraumes ermöglichender Firstabdichtungsstreifen 9 zwischen Firstabdeckung 8 und Oberseite der dortigen Enden der Dacheindeckungsplatten 6 gelegt.

Der Firstabdeckungsstreifen 9 ist in der First-Vertikalebene x-x abgestützt durch eine Firstlatte 10. Auf dieser liegt ein Mittelabschnitt 9' des Firstabdeckungsstreifens 9 auf. Besagter Mittelabschnitt 9' geht in nach unten und auswärtsweisende Randbereiche 9" über. Besagte Randbereiche 9'' besitzen eine Faltung 11 und kompensieren so die unterschiedlichsten Wellenprofile am Markt befindlicher Dacheindeckungsplatten 6.

Zwischen der unteren Randkante der Firstabdeckungen 8 und der Oberseite der gefaßten Randbereiche 9" verbleibt ein lichter Belüftungsspalt bezeichnet mit Pfeil y.

Die die Firstlatte 10 überfangenden Firstabdeckungen 8 sind beispielsweise durch Nägel 12 an der Firstlatte fixiert.

Die Firstlatte 10 ist über eine Reihe Befestigungsvorrichtungen B mit den Kopfenden 2 der Sparren 1 verbunden. Zur sparrenseitigen Befestigung weisen sie paarig vorgesehene Nagelfüße 13 auf. Letztere gehen von einer horizontal ausgerichteten Auflageplatte 14 aus. Die Nagelfüße 13 sind nach unten gerichtet. Sie divergieren leicht. Die Nagelfüße 13 sind so ausgerichtet, daß sie beiderseits einer in der erwähnten First-Vertikalebene x-x verlaufenden, also ebenfalls vertikalen Stoßfuge 15 zu liegen kommen. Sie fungieren so sogar als die Kopfenden 2 zusammenhaltende Krampe. Die Nagelfüße 13 besitzen eine relativ große Länge, so daß es zur Erzielung eines Niveauausgleichs bei höhenmäßig unterschiedlich endenden Sparren bloß eines mehr oder weniger tiefen Eintreibens dieser Füße bedarf. Die unterschiedlich aushöhenden Enden 2 sind in Figur 2 wiedergegeben, aus der dann auch zu sehen ist, daß deutlich unterschiedliche Nagelfuß-Freistände vorliegen. Die Nagelfußenden sind zugespitzt.

Von der Oberseite der Befestigungsvorrichtungen B, genauer der Auflageplatte 14, gehen aufwärts gerichtete Sporne 16 aus. Diese sind ebenfalls mindestens paarig vorgesehen. Deren freie Enden sind, wie auch die freien Enden der Nagelfüße 13 zugespitzt und/oder stilettartig geschärft. Nachdem die Befestigungsvorrichtung B gesetzt ist, wird einfach die Firstlatte 10 lagegerecht zugeführt und gegen die Sporne 16 gedrückt. Das kann unter Zuhilfenahme von Hammerschlägen wirksam durchgeführt werden. Auch hier kann über die Eintreibtiefe ein Höhenausgleich erzielt werden, bspw. gesichert durch ausfütternde Unterlagen.

Bei allen Ausführungsbeispielen sind die Sporne 16 der horizontalen Firstplatten-Auflageplatte 14 materialeinheitlich angeformt, einfach durch Ausbildung freigeschnittener Bereiche, die sodann aus dem Bereich der Platte gleichsinnig rechtwinklig abgebogen werden. Es wird auf entsprechend biegefähiges metallenes Material zurückgegriffen. Um praktisch mit einem seitenabspaltenden Freischnitt auszukommen, sind diese in den Bereich der Randkanten der Firstlatten-Auflageplatte 14 gelegt. Zugrunde liegt in aller Regel ein quadratischer oder rechteckiger Grundriß der Platte, der zur Flächenversteifung in ein U-Profil überführt wird. Die entsprechende U-Faltung geht deutlich aus den Figuren 3, 7, und 11 hervor. Der die eigentliche Auflageplatte 14 schaffende, horizontale Abschnitt des U-Profiles ist durchweg als U-Steg a bezeichnet. Dieser geht an zwei parallel verlaufenden Längskanten über Winkelscheitelbereiche bzw. Krümmungsbereiche b in U-Schenkel c über. Letztere sind in Erstreckungsrichtung kürzer als der Abstand zwischen den beiden Krümmungsbereichen b. Es liegt ein Verhältnis von etwa 2 zu 1 zugrunde.

Die Sporne 16 sind dort von einem Abschnitt des U-Steges a gebildet, und zwar wechselseitig, so daß sie diagonal liegen. Würde eine größere Länge verlangt, wäre auch noch der sich in den einen Schenkel c fortsetzende Materialbereich nutzbar. So fluchten hier die Sporne 16 mit den etwa vertikal ausgerichteten U-Schenkeln c.

Die paarig vorgesehenen Nagelfüße 13 können gleich ausgehend von ihrem U-Steg a um einige Grad divergieren. Es können aber auch die Nagelfüße 13 kurz unterhalb der U-Schenkel c erst in den beschriebenen divergierenden Verlauf übergehen. Die U-Schenkel verlaufen folglich zunächst parallel.

Beim Ausführungsbeispiel der Befestigungsvorrichtung B wird von einer einteiligen Ausgestaltung ausgegangen, indem dort Firstlatten-Auflageplatte 14, Sporne 16 und Nagelfüße 13 aus einem zusammenhängenden Stanzzuschnitt gefaltet sind.

Die Nagelfüße 13 gehen von den U-Schenkeln c aus, sind aber deutlich breitenreduziert. Sie spitzen auf gleicher Länge zum freien Ende hin zu. Zur Flächenstabilisierung des die Auflageplatte 14 erzeugenden Materialabschnitts ist dieser in der U-Ebene des Profils symmetrisch gesickt. Diese Quersicke trägt das Bezugszeichen 27. Zur Erzielung einer ebenen Auflagefläche für die Firstlatte 10 geht die Sickung nach unten. Ihre Öffnung weist nach oben. Im Bereich der Nagelfüße 13 findet eine Umkehrung statt, indem die Sickung zur Außenseite hin vortritt. Der Wechsel liegt exakt im Krümmungsbereich b der Auflageplatte 14.

Die in die U-Höhlung gerichtete Öffnung der Längssickung trägt das Bezugzeichen 28.

Solche Befestigungsvorrichtungen B lassen sich, wie aus Figur 5 ersichtlich, wirtschaftlich aus Streifenmaterial ausstanzen und zugleich sicken, indem die die Nagelfüße 13 bildenden Abschnitte zweier benachbarter Zuschnitte, wie aus besagter Figur ersichtlich, seitlich benachbart einander überlappen bis zum Wurzelbereich der im Grunde etwa rechteckigen, die Auflageplatte 14 bildenden Bereiche. In Längsrichtung orientiert liegen auch die die Sporne 16 erzeugenden Materialabschnitte, die hier in einer Diagonalebene hochgefaltet sind.

Um den Haftsitz der in die Firstlatte 10 eingetriebenen Sporne 16 noch zu erhöhen, sind diese gemäß Variante gemäß Figur 6 in Erstreckungsrichtung der Sporne 16 gewellt. Die Wellung schließt gleich an die gestreckt und abgeschrägt ausgebildete Spitze der Dorne an und kann bis zur Oberseite der Auflageplatte 14 reichen. Die Ondulation ist mit 29 bezeichnet.

Dem gleichen Zweck dient auch eine Weiterbildung, die sich aus dem zweiten Ausführungsbeispiel ergibt (Figuren 7 und 8). Es handelt sich hier um eine Weiterbildung speziell der Lösung gemäß Figur 3, also der einstückigen Blechprägelösung. Die Sporne 16 sind dort zu Widerhaken gestaltet und dazu gezahnt oder gezackt ausgebildet. Es handelt sich konkret sich um eine sägezahnartige Struktur. Die Zahnung bzw. Zackung trägt das Bezugszeichen 30. Sie ist in der Zeichnung übertrieben ausgestellt, um den Gedanken optisch hervorzuheben. Die Anzahl der Zacken oder Zähne kann größer sein.

Im dritten Ausführungsbeispiel (Figuren 9 bis 11) ist eine über die durch Odulation oder Verkrallung hinausgehende Sicherung angestrebt unter Verwendung eines Zusatzbauteiles, nämlich eines Halteschuhs 31, welcher unter fesselndem Umgriff des Querschnitts der Firstlatte 10 an der sie tragenden und halternden Auflageplatte 14 verrastet. Der so eine Art Krallenhalter bildende Halteschuh ist C-förmig profiliert. Von seinen C-Schenkeln gehen in den C-Raum einwärts gerichtete Krallen 32 aus. Die Krallen 32 nehmen einen deutlich unter den rechten Winkel zurückgehenden Einfaltverlauf von ca. 45° zum C-Schenkel. Die die Verrastung bringenden Gegenmittel sind in Form von Einkerbungen 33 realisiert. Sie befinden sich an der Außenseite der Nagelfüße 13.

Bezogen auf die anderen Ausführungsbeispiele können solche Einkerbungen 33 natürlich auch an den U-Schenkeln c der U-profilierten Firstlatten-Auflageplatte 14 verwirklicht sein. In jedem Falle liegen die quer zur Erstreckung der Füße 13 ausgerichteten Erkerbungen in enger Folge, so daß nahezu eine stufenlose Zuordnung des Halteschuhs 31 gegeben ist.

Auch beim dritten Ausführungsbeispiel sind die Sporne 16 mit einer Zahnung bzw. Zackung 30 versehen.

Wie darüber hinaus Figur 11 zeigt, ist zumindest auch der Endbereich der Füße 13 mit einer in Erstreckungsrichtung der Füße liegenden Ondulation 29 ausgebildet, so daß auch hier der Nutzen einer noch stärkeren Verankerung, hier in den Kopfenden 2 der Sparren 1, erreicht ist.

Auch in den beiden letzten Ausführungsbeispielen sind die gleichen Bezugsziffern angewandt. Die textlichen Ausführungen sind sinngemäß zutreffend und nicht noch einmal wiederholt.

## Patentansprüche

1. Firstlatten-Befestigungsvorrichtung (B) in Form eines U-förmigen Schuhes, dessen U-Steg (a) eine Firstlatten-Auflageplatte (14) bildet und mit davon ausgehenden Nagelfüßen (13), deren Außenkanten fluchtend zu den U-Schenkeln (c) verlaufen und die zum Eintreiben in die Kopfenden (2) der Sparren (1) vorgesehen sind, dadurch gekennzeichnet, daß die U-Schenkel (C) von der Firstlatten-Auflageplatte (14) entgegengesetzt gerichtet zu aufwärts gerichteten Spornen (16) zum Eindringen in die Firstlatte (10) ausgebildet sind und die Nagelfüße (13) in ihrem Verlauf nach unten leicht divergieren.

2. Firstlatten-Befestigungsvorrichtung nach Anspruch 1, dadurch gekennzeichnet, daß Firstlatten-Auflageplatte (14), Sporne (16) und Nagelfüße (13) aus einem Stanzzuschnitt (Figur 17) gefaltet sind.

3. Firstlatten-Befestigungsvorrichtung nach einem oder mehreren der vorhergehenden Ansprüche, gekennzeichnet durch eine Quersickung der Firstlatten-Auflageplatte (14) und eine Längssickung der Nagelfüße (13).

4. Firstlatten-Befestigungsvorrichtung nach einem oder mehreren der vorhergehenden Ansprüche, gekennzeichnet durch einen die Firstlatte (10) übergreifenden Halteschuh (31), der an der Firstlatten-Auflageplatte (14) verrastet.

5. Firstlatten-Befestigungsvorrichtung nach Anspruch 4, dadurch gekennzeichnet, daß der Halteschuh (31) als C-förmig profilierter Krallenhalter ausgebildet ist und sich mit seinen C-Krallen (32) in Einkerbungen (33) an der Außenseite der Nagelfüße (13) bzw. der U-Schenkel (c) der U-profilierten Firstlatten-Auflageplatte (14) verkrallt.

6. Firstlatten-Befestigungsvorrichtung nach einem oder mehreren der vorhergehenden Ansprüche, gekennzeichnet durch eine gezahnte oder gezackte Ausbildung der Sporne (16).

7. Firstlatten-Befestigungsvorrichtung nach einem oder mehreren der vorhergehenden Ansprüche, gekennzeichnet durch eine Ondulation (29) der Sporne (16) und/oder der Nagelfüße (13) zumindest im freien Endbereich der Sporne (16) und der Füße (13).

## Claims

1. Roof ridge lath fastening device (B) in the form of a U-shaped shoe, the U-crosspiece (a) of which forms a roof ridge lath support plate (14) and having nail feet (13) issuing from it, the outer edges of which extend in alignment with the limbs (c) of the U and which are provided for driving into the head ends (2) of the rafters (1), characterised in that the U-limbs (C) of the roof ridge lath support plate (14) are constructed oriented in opposite manner to upwardly oriented spurs (16) for penetrating into the roof ridge lath (10) and the nail feet (13) diverge slightly in their downward course.

2. Roof ridge lath fastening device according to Claim 1, characterised in that the roof ridge lath support plate (14), spurs (16) and nail feet (13) are folded from a stamped blank (Figure 17 [sic]).

3. Roof ridge lath fastening device according to one or several of the preceding claims, characterised by a transverse crimping of the roof ridge lath support plate (14) and a longitudinal crimping of the nail feet (13).

4. Roof ridge lath fastening device according to one or several of the preceding claims, characterised by a holding shoe (31) engaging over the roof ridge lath (10) which catches on the roof ridge lath support plate (14).

5. Roof ridge lath fastening device according to Claim 4, characterised in that the holding shoe (31) is constructed as a C-shaped profiled claw holder and grips by its C-claws (32) in notches (33) on the outer side of the nail feet (13) or of the U-limbs (c) of the U-shaped roof ridge lath support plate (14).

6. Roof ridge lath fastening device according to one or several of the preceding claims, characterised by a toothed or indented construction of the spurs (16).

7. Roof ridge lath fastening device according to one or several of the preceding claims, characterised by an undulation (29) of the spurs (16) and/or of the nail feet (13) at least in the free end region of the spurs (16) and of the feet (13).

## Revendications

1. Dispositif de fixation (B) de lattes de faîtage, en forme de sabot en U, dont la barre (a) du U constitue une plaque d'appui (14) pour une latte de faîtage et de laquelle partent des pieds (13) formant pointes, dont les arêtes extérieures courent dans l'alignement des branches (c) du U et qui sont prévus pour être enfoncés dans les extrémités de tête (2) des chevrons (1), caractérisé en ce que les branches (c) du U sont formés par des picots ou des pointes courtes (16) dirigés vers le haut l'un en face de l'autre, partant de la plaque d'appui (14) des lattes de faîtage, et destinés à être enfoncés dans la latte de faîtage (10), les pieds formant pointes (13) étant légèrement divergents au cours de leur extension vers le bas.

2. Dispositif de fixation de lattes de faîtage selon la revendication 1, caractérisé en ce que la plaque d'appui (14) des lattes de faîtage, les picots ou pointes courtes (14) et les pieds formant pointes (13) sont obtenus par pliage d'une pièce découpée (figure 17).

3. Dispositif de fixation de lattes de faîtage selon l'une ou plusieurs des revendications précédentes, caractérisé par une nervure transversale de la plaque d'appui (14) des lattes de faîtage, et par une nervure longitudinale des pieds formant pointes (13).

4. Dispositif de fixation de lattes de faîtage selon une ou plusieurs des revendications précédentes, caractérisé par un sabot de maintien (31) s'accrochant par dessus à la latte de faîtage (10) et qui est verrouillé par encliquetage sur la plaque d'appui (14) de lattes de faîtage.

5. Dispositif de fixation de lattes de faîtage selon la revendication 4, caractérisé en ce que le sabot de maintien (31) est réalisé sous la forme d'un support à griffes profilé en forme de C et qui s'accroche par encliquetage de ses griffes en forme de C (32) à des entailles (33) prévues sur la face extérieure des pieds formant pointes (13) ou à la barre (c) du U de la plaque d'appui (14) des lattes de faîtage.

6. Dispositif de fixation de lattes de faîtage selon une ou plusieurs des revendications précédentes, caractérisé en ce que les picots ou pointes courtes (16) présentent une forme dentelée ou en dents de scie.

7. Dispositif de fixation de lattes de faîtage selon une ou plusieurs des revendications précédentes, caractérisé en ce que les picots ou pointes courtes (16) et/ou les pieds formant pointes (13) présentent, au moins dans la zone d'extrémité libre des picots (16) et des pieds (13), une ondulation (29).
